# EUROPÄISCHE PATENTSCHRIFT

(11) **EP 1 807 264 B1**
(45) Veröffentlichungstag und Bekanntmachung des Hinweises auf die Patenterteilung: **02.04.2008**
(21) Anmeldenummer: 05796360.5
(22) Anmeldetag: 12.10.2005
(51) Int. Cl.: B41F 23/04, F26B 21/00

(54) **GEBLÄSEEINHEIT IN EINEM TROCKNER FÜR EINE DRUCKMASCHINE**
FAN UNIT IN A DRIER FOR A PRINTER
UNITE DE VENTILATION DANS UN SECHOIR POUR UNE IMPRIMANTE

(30) Priorität: 25.10.2004 DE 102004051990
(43) Veröffentlichungstag der Anmeldung: 18.07.2007
(73) Patentinhaber: Windmöller & Hölscher KG, 49525 Lengerich/Westf. (DE)
(72) Erfinder: SCHRÖDER, Volker, 49549 Ladbergen (DE); ROGGE, Uwe, 49525 Lengerich (DE)
(86) Internationale Anmeldenummer: PCT/EP2005/011013
(87) Internationale Veröffentlichungsnummer: WO 2006/045442

(56) Entgegenhaltungen:
- EP-A- 1 279 498
- DE-A1- 4 442 940
- DE-U1- 29 714 455

## Beschreibung

Die Erfindung betrifft eine Gebläseeinheit zum Trocknen eines mit Druckfarbe versehenen Bedruckstoffes in einer Druckmaschine gemäß dem Oberbegriff des Anspruchs 1 sowie ein Verfahren zur Herstellung einer Gebläseeinheit gemäß dem Oberbegriff des Anspruchs 12.

Derartige Gebläseeinheiten sind in der Regel Bestandteile von Trocknern, die dazu dienen, frisch bedruckten Bedruckstoff zu trocknen. In der Regel wird dazu der Bedruckstoff mit erwärmter Luft beaufschlagt, so dass das in der noch feuchten Druckfarbe vorliegende Lösungsmittel beschleunigt verdunstet. Eine Druckmaschine ist in der Regel mit einer Mehrzahl solcher Trockner ausgestattet. In Transportrichtung des Bedruckstoffes befindet sich hinter jedem Druckwerk zumindest ein derartiger Trockner.

Ein solcher Trockner umfasst daher zumindest eine Luftversorgungseinheit, welche erwärmte Luft erzeugt. Selbstverständlich können anstelle der Luft auch andere geeignete Gase verwendet werden. Die erwärmte Luft wird über ein Leitungs- und gegebenenfalls Verteilungssystem an Gebläseeinheiten weitergeleitet Diese Gebläseeinheiten dienen dazu, die ihnen zugeleitete Luft gleichmäßig über die gesamte Breite des Bedruckstoffes zu verteilen. Dazu sind die länglich ausgebildeten Gebläseeinheiten in ihrer axialen Richtung im wesentlichen quer zur Transportrichtung des Bedruckstoffes ausgerichtet. Die Gebläseeinheit weist, vorzugsweise an einer Ihrer Stirnseiten, eine Zuführöffnung auf, an die die Luft zuführende Leitung angeschlossen werden kann. Die gegenüber liegende Stirnseite der Gebläseeinheit kann verschlossen sein. Der Körper einer solchen Gebläseeinheit umfasst einen Hohlkörper, wobei dieser einen beliebigen Querschnitt aufweisen kann. Oft wird dieser Hohlkörper durch die Außenfläche der Gebläseeinheit begrenzt. Dieser Hohlkörper dient als luftführender Kanal. Entlang der axialen Erstreckung weist die Gebläseeinheit mehrere Öffnungen auf, durch die die Luft auf den Bedruckstoff geleitet wird. Dabei sind die Öffnungen so angebracht, dass die Luft den Bedruckstoff auf kürzestem Wege erreicht. Diese Öffnungen können in Form von Bohrungen in den Hohlkörper eingebracht sein. In der Regel sind dies jedoch In den Hohlkörper eingebrachte Aussparungen, beispielsweise Ausstanzungen.

Eine bekannte Gebläseeinheit wird In der Regel aus mehreren Blechen hergestellt. Zur Formung des Hohlkörpers wird ein entsprechendes Blech abgekantet. Die Öffnungen werden in ein zweites, in der Länge im wesentlichen dem ersten Blech entsprechendes Blech eingebracht, welches dann mit dem ersten Blech auf geeignete Weise verbunden wird. Aus Kostengründen ist dies häufig eine Nietverbindung. Die stirnseitigen Abschlüsse werden aus weiteren Blechen gewannen, wobei diese ebenfalls Abkantungen erhalten, die dann über die Endbereiche des Hohlkörpers gestülpt werden. Die sich überlappenden Bereiche werden dann ebenfalls vernietet.

Das beschriebene Herstellungsverfahren ist allerdings sehr aufwändig.

Aus diesem Grund schlagen die DE 44 42 940 A1 und die EP 1 279 498 A2 eine Blasleiste mit einem Gehäusehauptkörper vor, der ein Stück eines extrudierten Profilmaterials ist.

Bei solchen Blasleisten, die an einem stirnseitigen Ende eine Zuführöffnung aufweisen, über welche das gasförmige Medium in den luftkanal einleitbar ist, besteht das Problem, dass das gasförmige Medium nicht gleichmäßig aus allen Düsen austritt.

Das Gebrauchsmuster DE 297 14 455 U1 schlägt daher vor, Dosen mit unterschiedlichen Durchmessern, die zudem unterschiedlich weit voneinander beabstandet sind, vorzusehen.

Eine Gebläseeinheit mit einer solchen Düsenanordnung ist jedoch ebenfalls aufwändig herzustellen und daher teuer.

Aufgabe der vorliegenden Erfindung ist es daher, eine Gebläseeinheit und ein Herstellungsverfahren vorzuschlagen, so dass die Gebläseeinheit kostengünstiger hergestellt werden kann.

Die Aufgabe wird durch die kennzeichnenden Merkmale des Anspruchs 1 gelöst.

Demnach ist im inneren des Luftkanals in Strömungsrichtung des gasförmigen Mediums unmittelbar hinter dem Anschlussstutzen ein Strömungsleitelement angeordnet. Dieses Strömungsleitelement ermöglicht es, das gasförmige Medium innerhalb des Luftkanals in eine gewünschte Richtung zu lenken, beispielsweise in Richtung auf die Öffnungen. So ist es von Gebläseeinheiten des Standes der Technik bekannt, dass durch die ersten Öffnungen der Lochleiste kein oder nur wenig gasförmiges Medium aus dem Luftkanal austritt. Mit dem Strömungsleitelement kann dieser Nachteil vermieden werden und ein Teil des gasförmigen Mediums verstärkt in Richtung auf diese ersten Öffnungen gelenkt werden. Der Volumenstrom kann damit für alle Öffnungen vergleichmäßigt werden. Ein solches Strömungsleitelement ist kostengünstig herzustellen und in der Gebläseeinheit einzusetzen.

Die Gebläseeinheit selbst enthält stranggepresstes, tiefgezogenes oder gegossenes Material. Auf diese Weise können mehrere Gebläseeinheiten oder Teile davon sehr rationell und damit kostengünstig hergestellt werden. Wird das Material beispielsweise stranggepresst, so können Gebläseeinheiten dadurch hergestellt werden, dass das entsprechend stranggepresste Profil in der für die Gebläseeinheiten benötigten Länge abgelängt wird. Eine weitere Bearbeitung, insbesondere eine mechanische Formgebung, kann damit entfallen. Auch kann das Querschnittsprofil der Gebläseeinheiten den Anforderungen entsprechend verändert werden. So ist es beispielsweise möglich, ein Profil zu wählen, das eine gleichmäßige Strömung der Luft innerhalb der Gebläseeinheit hervorruft.

Ein weiterer Vorteil derartiger Gebläseeinheiten liegt in der Effizienz während des Betriebes. Aufgrund der in Gebläseeinheiten des Standes der Technik vorhandenen Niet- oder Schraubverbindungen sind Spalte nicht zu verhindern, durch die gasförmiges Medium entweichen kann. Derartige Undichtigkeiten darstellende Spalte oder Schlitze können in einer erfindungsgemäßen Vorrichtung vermieden werden, so dass bei gleicher Trocknungsleistung ein geringerer Mediendurchsatz nötig ist.

In einer bevorzugten Ausführungsform der Erfindung umfasst das stranggepresste, tiefgezogene oder gegossene Material zumindest teilweise den Luftkanal. Insbesondere ist es zweckmäßig, wenn das stranggepresste, tiefgezogene oder gegossene Material den Luftkanal zusammen mit zumindest einer Lochleiste, in welche zumindest ein Teil der Öffnungen eingebracht sind, umfasst. Die Lochleiste begrenzt also Teile des Luftkanals und kann ebenfalls aus stranggepresstern, tiefgezogenem oder gegossenem Material bestehen. Die Lochleiste kann jedoch aus anderem Material bestehen und/oder unabhängig hergestellt und später mit dem Material, welches weitere Teile des Luftkanals begrenzen, verbunden werden.

In einer weiteren vorteilhaften Ausführungsform umfasst das stranggepresste, tiefgezogene oder gegossene Material den Luftkanal gänzlich, wodurch das Herstellen einer Lochleiste nicht mehr notwendig ist. Die Öffnungen können dann beispielsweise durch Einbringen von Bohrungen hergestellt werden. Die Gebläseeinheit besteht dann aus einem einzigen Hohlkörper.

Bevorzugt wird eine Gebläseeinheit, welche stranggepresstes Aluminium enthält. Eine solche Gebläseeinheit kann im Vergleich zu Gebläseeinheiten des Standes der Technik bei gleichem Gewicht stabiler beziehungsweise bei gleicher Stabilität leichter sein.

In weiterer Ausgestaltung der Erfindung umfasst die Lochleiste, in welcher die Öffnungen, durch welche das gasförmige Medium aus der Gebläseeinheit austritt, zumindest teilweise Kunststoff. Es müssen also nicht die Öffnungen, aus denen die Luft in Richtung auf den Bedruckstoff geleitet wird, in den Luftkanal eingebracht werden. Eine derartige Lochleiste kann auf möglichst einfache Weise mit dem Luftkanal verbunden werden. Dieses kann durch eine Verschraubung erfolgen. Die Gebläseeinheit kann aber auch zwei zueinander zugewandte Nuten aufweisen, in die eine entsprechend ausgeformte Lochleiste in axialer Richtung des Luftkanals eingeschoben werden kann. Die Verwendung von Verbindungsteilen wie Schrauben oder Nieten entfällt in diesem Fall vollständig, was den Montageaufwand reduziert. Der gegenüber dem Aluminium weichere Kunststoff hat zur Folge, dass sich die Lochleiste in die Nuten der Gebläseeinheit einschieben lässt, ohne dass es zu Verklemmungen kommt. Eine Lochleiste kann ein beliebig geformtes Bauteil sein und kann Öffnungen aufweisen, die verschiedenartige Konturen aufweisen. Die Öffnungen können kreisrund oder oval sein. Vorteilhaft sind jedoch Langlöcher. Auch eine düsenförmige Ausgestaltung der Öffnungen ist denkbar.

In weiterer vorteilhafter Ausgestaltung der Erfindung sind die ZufUhröffnurtgen der Gebläseeinheit mit einem Anschlussstutzen verbindbar, der als separates Bauteil ausgeführt ist. Ein entsprechend dem Profil der Gebläseeinheit oder des Luftkanals ausgeformtes, separates Bauteil braucht nur auf die Stirnseite des Profils aufgesteckt und gegebenenfalls mit diesem verschraubt zu werden. Der Anschlussstutzen weist zudem einen, bevorzugt kreisrunden, Stutzen auf seiner der Gebläseeinheit abgewandten Seite auf, an welchen die das gasförmige Medium zuführende Leitungen angeschlossen werden.

Vorteilhaft ist es dabei, wenn der Anschlussstutzen ein Kunststoffformteil umfasst. Ein solches Formteil lässt sich ebenfalls sehr kostengünstig produzieren. Besonders vorteilhaft ist es, den Anschlussstutzen und das Strömungsleitelement einstückig auszubilden. Auf diese Weise werden die Montagekosten der Gebläseeinheit trotz des Vorsehens eines Strömungsleitelements zumindest nicht wesentlich erhöht.

Die Erfindung umfasst weiterhin ein Verfahren zur Herstellung einer Gebläseeinheit, Bei diesem Verfahren wird zur Herstellung der Gebläseeinheit Material verwendet, dessen endgültige Form in einem Umformverfahren bei zumindest 100 Grad Celsius definiert wurde. Unter "Definition einer Form" ist dabei zu verstehen, dass das Material durch ein formgebendes Element, beispielsweise eine Gießform, in seine endgültige Form gebracht wurde. Geeignete Umformverfahren sind beispielsweise das Strangpressen und das Tiefziehen. Das zu formende Material wird dabei mindestens auf die angegebene Temperatur erwärmt, um eine Formgebung zu ermöglichen. Bei Metallen ist dies eine Temperatur im Bereich, zumeist etwas unterhalb, der Schmelztemperatur. Jedoch ist bei Metallen eine Temperatur oberhalb des Schmelzepunktes erforderlich, wenn ein Gießverfahren als Umformverfahren vorgesehen ist. Das erfindungsgemäße Verfahren kann auch zur Umformung von Kunststoffen verwendet werden. Bei Kunststoffen spricht man häufig nicht von der Schmelze- oder Kristallisationstemperatur, sondern von der sogenannten Frostlinie, die eine Temperatur bezeichnet, oberhalb welcher der Kunststoff formbar ist Allen genannten Materialien ist gemeinsam, dass sie, ganz gleich, mit welchem Verfahren sie umgeformt werden, zumindest auf 100 Grad Celsius erwärmt werden müssen.

Weitere Ausführungsbeispiele der Erfindung gehen aus der gegenständlichen Beschreibung und den Ansprüchen hervor. Die einzelnen Figuren zeigen:
- Fig. 1: Schnitt durch eine erfindungsgemäße Gebläseeinheit in der Seitenansicht.
- Fig. 2: Ansicht gemäß II-II in Fig. 1
- Fig. 3: Ansicht gemäß III-III in Fig. 1
- Fig. 4: Perspektivische Ansicht einer erfindungsgemäßen Gebläseeinheit.

Fig. 1 zeigt eine Gebläseeinheit 1. Dieser Gebläseeinheit 1 wird ein gasförmiges Medium, vorzugsweise erwärmte Luft, in Transportrichtung z über den Anschlussstutzen 2 zugeführt. Dieses gasförmige Medium tritt anschließend in Richtung y durch die Öffnungen 3 wieder aus der Gebläseeinheit 1 aus. Die Gebläseeinheit 1 besteht im wesentlichen aus vier Bauteilen. Im einzelnen sind dies der Hohlkörper 4, der Anschlussstutzen 2, der Abschlussdeckel 5 und die Loch- oder Düsenleiste 6. In fester Verbindung mit dem Anschlussstutzen 2 steht ein Strömungsleitelement 7. Der Anschlussstutzen 2 und das Strömungsleitelement 7 können als ein Bauteil, vorteilhafterweise als Kunststoffformteil, ausgeführt sein. Das Strömungsleitelement 7 lenkt einen Teil des durch den Anschlussstutzen in die Gebläseeinheit einströmenden Mediums um, so dass auch die in Transportrichtung z direkt hinter dem Anschlussstutzen liegenden Öffnungen 3 mit dem strömenden Medium beaufschlagt werden. Ohne das Strömungsleitelement würde ein zu geringer Anteil des Mediums durch die ersten Öffnungen 3 austreten. Im Endeffekt würde die auf den Bedruckstoff aufgebrachte Farbe ungleichmäßig trocknen.
Der Abschlussdeckel 5 kann als ein einzelnes Formteil ausgebildet sein. In der dargestellten Ausführungsform besteht der Abschlussdeckel 5 allerdings aus zwei Formteilen, wobei das Formteil 8 von innen am Abschlussdeckel 5 angebracht ist. Das Formteil 8 weist einen Zapfen 9 auf, der durch eine Bohrung in dem Abschlussdeckel 5 nach außen reicht. Der Zapfen 9 ist zylinderförmig ausgeformt. Der Zapfen 9 dient zur Lagerung der gesamten Gebläseeinheit 1 auf einer Unterlage, beispielsweise in dem Maschinengestell.

Zapfen 9 und der Anschlussstutzen 2 sind vorteilhafterweise so angeordnet, dass ihre Achsen fluchten. Das zweite, mit dem Anschlussstutzen 2 versehene Ende der Gebläseeinheit 1 wird von einem an den Anschlussstutzen 2 anzuschließende Rohrstück getragen. Insgesamt kann die Gebläseeinheit aufgrund dieser Art der Lagerung gedreht werden, so dass die Öffnungen 3 zwecks Reinigung auf einfache Weise zugänglich gemacht werden können.

Die Figur 2 zeigt den Schnitt II - II gemäß Figur 1. In dieser Figur ist mit 10 ein Teil der Oberfläche des Hohlkörpers 4 bezeichnet. Dieser Teil 10 weist an seinen Randbereichen nur eine sehr geringe Materialstärke auf, so dass der Teil der Oberfläche 10 herausgebrochen werden kann. Erst danach wird bei der Herstellung der Gebläseeinheit 1 die Düsenleiste 6 mit dem Hohlkörper 4 verbunden. Zu diesem Zweck weist der Hohlkörper 4 Nuten oder Führungen 11 auf. Die Düsenleiste 6 weist an ihren Randbereichen 12 komplementäre Profile auf. Zur Montage braucht daher die Düsenleiste 6 nur von einer Stirnseite aus in die Nuten oder Führungen 11 des Hohlkörpers 4 eingeschoben zu werden.

Die Figur 3 zeigt die Sicht auf eine Stirnseite der Gebläseeinheit 1 gemäß Schnitt III - III in Figur 1. Diese Stirnseite ist mit dem Abschlussdeckel 5 verschlossen. Dieser Abschlussdeckel ist mit Schrauben 13 an dem Hohlkörper 4 fixiert. Zu erkennen ist weiterhin der Zapfen 9.

Die Figur 4 zeigt eine perspektivische Ansicht der Gebläseeinheit 1, bestehend aus dem Hohlkörper 4, dem Anschlussstutzen 2 und der Düsenleiste 6.

| **Bezugszeichenliste** | |
|---|---|
| 1 | Gebläseeinheit |
| 2 | Anschlussstutzen |
| 3 | Öffnungen |
| 4 | Hohlkörper |
| 5 | Abschlussdeckel |
| 6 | Düsenleiste |
| 7 | Strömungsleitelement |
| 8 | Formteil |
| 9 | Zapfen |
| 10 | Teil der Oberfläche |
| 11 | Nut |
| 12 | Randbereich der Düsenleiste |
| 13 | Schraube |
| 14 | |
| 15 | |
| 16 | |
| 17 | |
| 18 | |
| 19 | |
| 20 | |
| 21 | |
| 22 | |
| 23 | |
| 24 | |
| x | |
| y | Strömungsrichtung der Luft beim Austritt durch die Öffnungen |
| z | Transportrichtung der Luft in dem Luftkanal |
| | |
| | |

## Patentansprüche

1. Gebläseeinheit (1) zum Trocknen eines mit Druckfarbe versehenen Bedruckstoffes in einer Druckmaschine, welche folgende Merkmale umfasst:
- einen quer (z) zur Transportrichtung (x) des Bedruckstoffes verlaufenden Luftkanal,
- zumindest eine Öffnung (3), durch welche ein gasförmiges Medium aus dem Luftkanal in Richtung (y) auf den Bedruckstoff leitbar ist und
- eine Zuführöffnung (2), über welche das gasförmige Medium in den Luftkanal einleitbar ist,
- wobei die Gebläseeinheit stranggepresstes, tiefgezogenes oder gegossenes Material enthält.
**dadurch gekennzeichnet, dass**
im Inneren des Luftkanals in Strömungsrichtung des gasförmigen Mediums unmittelbar hinter dem Anschlussstutzen ein Strömungsleitelement angeordnet ist.

2. Gebläseeinheit nach Anspruch 1,
**dadurch gekennzeichnet, dass**
das stranggepresste, tiefgezogene oder gegossene Material den Luftkanal zumindest teilweise umfasst.

3. Gebläseeinheit nach einem der vorstehenden Ansprüche,
**dadurch gekennzeichnet, dass**
das stranggepresste, tiefgezogene oder gegossene Material den Luftkanal zusammen mit zumindest einer Lochleiste, in welche zumindest ein Teil der Öffnungen eingebracht sind, umfasst.

4. Gebläseeinheit nach dem vorstehenden Anspruch,
**dadurch gekennzeichnet, dass**
das stranggepresste, tiefgezogene oder gegossene Material den Luftkanal bis auf die Öffnungen gänzlich umfasst.

5. Gebläseeinheit nach Anspruch 1,
**dadurch gekennzeichnet, dass**
das Material stranggepresstes Aluminium ist

6. Gebläseeinheit nach den vorstehenden Ansprüchen 3 bis 5,
**dadurch gekennzeichnet, dass**
die Lochleiste zumindest teilweise aus Kunststoff besteht.

7. Gebläseeinheit nach einem der vorstehenden Ansprüche,
**dadurch gekennzeichnet, dass**
die Zuführöffnungen mit einem Anschlussstutzen (2), der als separates Bauteil ausgeführt ist, verbindbar ist.

8. Gebläseeinheit nach dem vorstehenden Anspruch,
**dadurch gekennzeichnet, dass**
der Anschlussstutzen (2) ein Kunststoffformteil umfasst.

9. Gebläseeinheit nach einem der vorstehenden Ansprüche,
**dadurch gekennzeichnet, dass**
der Anschlussstutzen und das Strömungsleitelement einstückig ausgebildet sind.

10. Gebläseeinheit nach einem der vorstehenden Ansprüche,
**gekennzeichnet durch**
einen Abschlussdeckel, der zumindest ein Kunststofffonnteil umfasst.

11. Verfahren zur Herstellung einer Gebläseeinheit (1) zum Trocknen eines mit Druckfarbe versehenen Bedruckstoffes in einer Druckmaschine, welche folgende Merkmale umfasst:
- einen quer (z) zur Transportrichtung (x) des Bedruckstoffes verlaufenden Luftkanal,
- zumindest eine Öffnung (3), durch welche ein gasförmiges Medium aus dem Luftkanal in Richtung (y) auf den Bedruckstoff leitbar ist und
- eine Zuführöffnung (2), über welche das gasförmige Medium in den Luftkanal einleitbar ist,
- wobei zur Herstellung der Gebläseeinheit Material verwendet wird, dessen endgültige Form in einem Umformverfahren bei zumindest 100° Celsius definiert wurde,
**dadurch gekennzeichnet, dass**
im Inneren des Luftkanals in Strömungsrichtung des gasförmigen Mediums unmittelbar hinter dem Anschlussstutzen ein Strömungsleitelement angeordnet wird.

12. Verfahren nach dem vorstehenden Anspruch,
**dadurch gekennzeichnet, dass**
der Luftkanal der Gebläseeinheit zumindest teilweise durch einen Ziehvorgang gebildet wird.

## Claims

1. Fan unit (1) in a printing machine for drying of a print substrate which is provided with printing ink comprising of the following characteristics:
- an air duct which is provided across (z) the transport direction (x) of the print substrate,
- at least one opening (3) through which a gaseous medium can be conducted from the air duct in direction (y) to the print substrate and
- a supply opening (2) through which the gaseous medium can be discharged into the air duct,
- whereas the fan unit comprises of extrusion moulded, deep-drawn and cast material,
**characterized in that**
inside the air duct a flow conduction element is arranged in flow direction of the gaseous medium immediately behind the connecting sleeve.

2. Fan unit according to claim 1,
**characterized in that**
the extrusion moulded, deep-drawn or cast material does at least partly comprise of the air duct.

3. Fan unit according to one of the preceding claims,
**characterized in that**
the extrusion moulded, deep-drawn or cast material comprises the air duct together with at least one perforated strip containing at least one part of the openings.

4. Fan unit according to the preceding claim,
**characterized in that**
the extrusion moulded, deep-drawn or cast material comprises the air duct except of the openings completely.

5. Fan unit according to claim 1,
**characterized in that**
the material is extrusion moulded aluminium.

6. Fan unit according to the preceding claims 3 to 5,
**characterized in that**
the perforated strip does at least partly consist of plastic.

7. Fan unit according to one of the preceding claims,
**characterized in that**
the supply openings can be connected to the connecting nozzle (2) which is executed as a separate component.

8. Fan unit according to one of the preceding claims,
**characterized in that**
the connecting nozzle (2) comprises a resin moulded part.

9. Fan unit according to one of the preceding claims,
**characterized in that**
the connecting nozzle and the flow conduction element are formed integrally.

10. Fan unit according to one of the preceding claims,
**characterized in that**
a cover plate comprising at least one resin moulded part.

11. Process to manufacture a fan unit (1) in a printing machine for drying of a print substrate which is provided with printing ink comprising of the following characteristics:
- an air duct which is provided across (z) the transport direction (x) of the print substrate,
- at least one opening (3) through which a gaseous medium can be conducted from the air duct in direction (y) to the print substrate and
- a supply opening (2) through which the gaseous medium can be discharged into the air duct,
- whereas material is used for the manufacture of the fan unit the final shape of which has been defined in a deforming process at a temperature of at least 100 °C,
**characterized in that**
inside the air duct a flow conduction element is arranged in flow direction of the gaseous medium immediately behind the connecting sleeve.

12. Process according to the preceding claim,
**characterized in that**
the air duct of the fan unit is partly created by a deep-drawing process.

## Revendications

1. Unité de ventilation (1) pour le séchage d'un matériau d'impression pourvu d'encre d'impression dans une imprimante, qui comprend les caractéristiques suivantes:
- un canal d'air s'étendant transversalement (z) à la direction de transport (x) du matériau d'impression,
- au moins une ouverture (3) à travers laquelle un milieu gazeux peut être guidé du canal d'air en direction (y) du matériau d'impression et,
- une ouverture d'amenée (2) par laquelle le milieu gazeux peut être introduit dans le canal d'air,
- où l'unité de ventilation contient un matériau extrudé, embouti profond ou coulé,
**caractérisée en ce qu'**à l'intérieur du canal d'air, dans la direction d'écoulement du milieu gazeux directement en aval du raccord, est disposé un élément de guidage d'écoulement

2. Unité de ventilation selon la revendication 1, **caractérisée en ce que** le matériau extrudé, embouti profond ou coulé entoure au moins partiellement le canal d'air.

3. Unité de ventilation selon l'une des revendications précédentes, **caractérisée en ce que** le matériau extrudé, embouti profond ou coulé entoure le canal d'air ensemble avec au moins une barrette perforée dans laquelle sont ménagées au moins une partie des ouvertures.

4. Unité de ventilation selon la revendication précédente, **caractérisée en ce que** le matériau extrudé, embouti profond ou coulé entoure le canal d'air complètement, à l'exception des ouvertures.

5. Unité de ventilation selon la revendication 1, **caractérisée en ce que** le matériau est l'aluminium extrudé.

6. Unité de ventilation selon l'une des revendications 3 à 5, **caractérisée en ce que** la barrette perforée est au moins partiellement en matériau synthétique.

7. Unité de ventilation selon l'une des revendications précédentes, **caractérisée en ce que** les ouvertures d'amenée peuvent être reliées à un raccord (2), qui est réalisé comme un composant séparé.

8. Unité de ventilation selon la revendication précédente, **caractérisée en ce que** le raccord (2) comprend une pièce moulée en matériau synthétique.

9. Unité de ventilation selon l'une des revendications précédentes, **caractérisée en ce que** le raccord et l'élément de guidage d'écoulement sont réalisés en une pièce.

10. Unité de ventilation selon l'une des revendications précédentes, **caractérisée par** un couvercle de fermeture qui comprend au moins une pièce moulée en matériau synthétique.

11. Procédé de fabrication d'une unité de ventilation (1) pour le séchage d'un matériau d'impression pourvu d'encre d'impression dans une imprimante, qui comprend les caractéristiques suivantes:
- un canal d'air s'étendant transversalement (z) à la direction de transport (x) du matériau d'impression,
- au moins une ouverture (3) à travers laquelle un milieu gazeux peut être guidé du canal d'air en direction (y) du matériau d'impression et
- une ouverture d'amenée (2) par laquelle le milieu gazeux peut être introduit dans le canal d'air,
- ou pour la fabrication de l'unité de ventilation, un matériau est utilisé dont la forme définitive à été définie lors d'un procédé de déformation à au moins 100° Celsius,
**caractérisé en ce qu'**est disposé à l'intérieur du canal d'air, dans la direction d'écoulement du milieu gazeux, directement dérière le raccord, un élément de guidage d'écoulement.

12. Procédé selon la revendication précédente, **caractérisé en ce que** le canal d'air de l'unité de ventilation est formé au moins partiellement par un procédé d'étirage.
